# FASCICULE DE BREVET EUROPEEN

(11) **EP 4 071 420 B1**
(45) Date de publication et mention de la délivrance du brevet: **05.11.2025**
(21) Numéro de dépôt: 21167439.5
(22) Date de dépôt: 08.04.2021
(51) Int. Cl.: F24F 13/06, F24F 13/12, F24F 13/02

(54) **CONDUIT DIFFUSEUR POUR DIFFUSER DE L'AIR CONDITIONNÉ**
VERTEILERLEITUNG ZUR VERTEILUNG VON KLIMATISIERTER LUFT
DIFFUSER CONDUIT FOR DIFFUSING AIR CONDITIONING

(43) Date de publication de la demande: 12.10.2022
(73) Titulaire: AIR'TECHNOLOGIES, 02540 Dhuys et Morin en Brie (FR)
(72) Inventeur: BOULANGER, Ludovic, 02540 Dhuys et Morin en Brie (FR); VEDY, Guillaume, 02540 Dhuys et Morin en Brie (FR)
(74) Mandataire: Sayettat, Julien Christian

(56) Documents cités:
- EP-A1- 2 224 183
- WO-A1-2016/141901
- DE-A1- 2 910 433
- KR-B1- 100 943 859
- US-A- 5 655 963
- US-A1- 2010 048 121
- US-A1- 2012 028 562
- US-A1- 2020 248 925

## Description

L'invention concerne un conduit diffuseur destiné à être connecté à une unité de conditionnement d'air pour diffuser de l'air fourni par ladite unité dans une zone d'utilisation, ainsi qu'un système de diffusion d'air comprenant une telle unité de conditionnement et une canalisation comprenant au moins un tel conduit diffuseur.

Elle s'applique en particulier aux systèmes agencés pour diffuser un air traité, notamment chauffé, refroidi et/ou purifié, dans une pièce d'un bâtiment, notamment industriel. De tels systèmes peuvent être utilisés dans des usines ou des hangars, afin d'épurer l'air ambiant des impuretés dégagées par les activités industrielles, par exemple de la poussière et/ou tout type de particule potentiellement nocive pour la santé humaine.

On connait des systèmes dont la canalisation de diffusion d'air comprend au moins un conduit diffuseur agencé pour diffuser de l'air conditionné fourni par une unité adaptée dans la zone d'utilisation, ainsi qu'au moins un conduit de transfert auquel ledit conduit diffuseur est connecté, ledit conduit de transfert étant agencé pour mettre en communication fluidique ledit conduit diffuseur avec ladite unité.

Par exemple, les documents EP-2 224 183 et WO-93/15366 décrivent des conduits diffuseurs qui présentent une paroi périphérique sur laquelle une pluralité d'orifices de diffusion d'air sont formés, une extrémité amont destinée à être alimentée en flux d'air conditionné provenant d'une unité et une extrémité aval opposée à ladite extrémité amont dans le sens dudit flux d'air.

Les orifices de diffusion d'air sont agencés, notamment par leurs dimensions et/ou leur disposition sur le conduit, pour délivrer un flux d'air de vélocité haute, de manière à générer de forts micro-tourbillons, ce qui induit une dépression importante à proximité desdits orifices, et permet ainsi l'aspiration d'air extérieur par induction, afin d'assurer un renouvellement de l'air ambiant présent dans la zone d'utilisation par mélange de l'air extérieur aspiré avec le flux d'air conditionné sortant desdits orifices.

Le document EP-2 224 183 prévoit en outre d'équiper la canalisation et/ou le conduit diffuseur d'un dispositif de décharge présentant au moins un évent d'évacuation d'air qui présente une dimension plus importante qu'une dimension maximale des orifices de diffusion d'air, ladite dimension de l'évent étant modulable pour pouvoir contrôler un flux de décharge d'air à l'extérieur dudit conduit.

Ce dispositif a pour but de générer au niveau des orifices de diffusion un flux d'air conditionné de vélocité optimale, afin de garantir une bonne homogénéité de l'air ambiant présent dans la zone d'utilisation tout en évitant la présence au niveau du sol de courants d'air de vélocité trop importante, afin de ne pas nuire au confort des personnes se trouvant dans ladite zone.

En particulier, la modulation de l'ouverture de l'évent permet de faire varier la quantité d'air diffusée en partie haute dans la zone d'utilisation, et ainsi d'ajuster facilement la vélocité du flux d'air sortant des orifices.

Le document WO 2016/141901 A1 montre un conduit diffuseur selon le préambule de la revendication 1.

L'invention vise à perfectionner l'art antérieur en proposant notamment un conduit diffuseur qui est équipé d'un dispositif de réglage actionnable de façon particulièrement simple et intuitive, tout en permettant de contrôler de façon optimale le flux d'évacuation d'air à l'extérieur dudit conduit.

A cet effet, selon un premier aspect, l'invention propose un conduit diffuseur tel que revendiqué dans la revendication 1. En particulier, ledit conduit diffuseur est destiné à être connecté à une unité de conditionnement d'air pour diffuser de l'air fourni par ladite unité dans une zone d'utilisation, ledit conduit présentant une paroi périphérique sur laquelle une pluralité d'orifices de diffusion d'air sont formés, une extrémité amont destinée à être alimentée en flux d'air conditionné provenant de ladite unité et une extrémité aval opposée à ladite extrémité amont dans le sens dudit flux d'air, ledit conduit diffuseur étant équipé d'un dispositif de réglage présentant au moins un évent d'évacuation d'air qui présente une dimension plus importante qu'une dimension maximale des orifices de diffusion d'air, ladite dimension de l'évent étant modulable pour pouvoir contrôler un flux d'évacuation d'air à l'extérieur dudit conduit, l'évent d'évacuation étant formé au travers de l'extrémité aval, le dispositif de réglage comprenant un organe de modulation de la dimension de l'ouverture de l'évent au travers de laquelle ledit flux est évacué, ledit organe étant monté mobile sur l'extrémité aval.

Selon un second aspect, l'invention propose un système de diffusion d'air comprenant une unité de conditionnement d'air et une canalisation en communication fluidique avec ladite unité pour distribuer l'air conditionné de ladite unité dans une zone d'utilisation, ladite canalisation comprenant au moins un tel conduit diffuseur, ainsi qu'au moins un conduit de transfert à laquelle l'extrémité amont dudit conduit diffuseur est connectée, ledit conduit de transfert étant agencé pour mettre en communication fluidique ledit conduit diffuseur avec ladite unité.

D'autres particularités et avantages de l'invention apparaîtront dans la description qui suit, faite en référence à la figure jointe qui représente en perspective semi-éclatée un conduit diffuseur selon un mode de réalisation de l'invention.

En relation avec cette figure, on décrit ci-dessous un conduit diffuseur destiné à être connecté à une unité de conditionnement d'air pour diffuser de l'air fourni par ladite unité dans une zone d'utilisation.

Le conduit diffuseur comprend un corps tubulaire 1 en matériau rigide, notamment métallique, qui présente une paroi périphérique 2 sur laquelle une pluralité d'orifices 3a, 3b de diffusion d'air sont formés, une extrémité amont 1a destinée à être alimentée en flux d'air conditionné provenant d'une unité telle que décrite précédemment, et une extrémité aval 1b opposée à ladite extrémité amont dans le sens dudit flux d'air. En particulier, le corps tubulaire 1 peut présenter un diamètre compris entre 200 et 2 000 mm.

Le conduit diffuseur peut notamment être utilisé dans un système de diffusion d'air comprenant une unité de conditionnement et une canalisation comprenant au moins un tel conduit diffuseur, ladite canalisation étant en communication fluidique avec ladite unité pour distribuer l'air conditionné de ladite unité dans ladite zone au moyen du(des)dit(s) conduit(s) diffuseur(s).

En particulier, la canalisation du système de distribution peut comprendre au moins un conduit de transfert à laquelle l'extrémité amont 1a du conduit diffuseur est connectée, notamment au moyen d'une bague de serrage 4 montée autour de ladite extrémité amont, ledit conduit de transfert étant agencé pour mettre en communication fluidique ledit conduit diffuseur avec l'unité de conditionnement d'air.

De façon connue, le système peut être monté en partie haute d'une zone d'utilisation, notamment sur le plafond d'une pièce, et peut comprendre une canalisation qui présente des agencements variés, selon la configuration de ladite pièce, la position de l'unité de conditionnement et/ou les besoins en termes de ventilation pour ladite pièce.

Ainsi, la canalisation peut comprendre par exemple :
- plusieurs conduits diffuseurs montés en série, éventuellement avec interposition d'un conduit de transfert entre deux conduits diffuseurs adjacents ; et/ou
- des conduits diffuseurs montés en parallèle, dont les extrémités amont 1a respectives sont toutes connectés à un même conduit de transfert s'étendant perpendiculairement à la direction axiale de chacun desdits conduits diffuseurs.

Pour ce faire, le corps tubulaire 1 peut comprendre des moyens de fixation à un plafond, lesdits moyens pouvant notamment être associés sur une partie supérieure de la paroi périphérique 2.

Dans la description, les termes de positionnement dans l'espace, notamment les termes « supérieur » et « inférieur », sont choisis par rapport à la disposition du conduit diffuseur tel que représenté sur la figure. Par ailleurs, les termes « axial » et « radial » sont pris en référence à l'axe de révolution du corps tubulaire 1 du conduit diffuseur, et se rapportent à une direction respectivement parallèle et perpendiculaire à cet axe.

Dans le mode de réalisation représenté, le conduit diffuseur comprend au moins deux rangées 5a, 5b d'orifices de diffusion 3a, 3b qui s'étendent axialement au moins sur une partie inférieure de la paroi périphérique 2, afin de permettre la diffusion d'un flux d'air conditionné vers le bas de la zone d'utilisation, notamment lorsque ledit conduit diffuseur est monté sur le plafond d'une pièce.

En variante, le conduit diffuseur peut présenter des rangées 5a, 5b d'orifices de diffusion 3a, 3b sur une partie plus importante de sa paroi périphérique 2, notamment sur l'intégralité de ladite paroi périphérique.

Le conduit diffuseur peut comprendre au moins deux réseaux 5a, 5b d'orifices de diffusion d'air 3a, 3b de dimensions différentes, dont l'agencement le long de la paroi périphérique 2 est adapté selon les besoins en termes de distribution d'air conditionné.

Sur la figure, le conduit diffuseur comprend notamment une alternance angulaire de rangées 5a d'orifices de diffusion 3a de petite dimension et de rangées 5b d'orifices de diffusion 3b de dimension plus importante.

Le conduit diffuseur est équipé d'un dispositif de réglage 6 présentant au moins un évent 7 d'évacuation d'air qui présente une dimension plus importante qu'une dimension maximale des orifices 3a, 3b de diffusion d'air, ladite dimension maximale correspondant à celle du réseau 5b d'orifices 3b dans le mode de réalisation représenté.

La dimension de l'évent 7 est en outre modulable pour pouvoir contrôler un flux d'évacuation d'air à l'extérieur du conduit diffuseur, selon la vélocité désirée pour les flux d'air sortant des orifices de diffusion 3a, 3b. En particulier, plus la quantité d'air évacuée par l'évent 7 est importante, plus la vélocité des flux d'air sortant des orifices 3a, 3b est faible, ce qui permet de réduire d'autant plus la vélocité résiduelle de l'air au niveau du sol, et ainsi d'éviter les effets de courant d'air inconfortables pour les personnes présentes dans la zone d'utilisation.

L'évent d'évacuation 7 est formé au travers de l'extrémité aval 1b, le dispositif de réglage 6 comprenant un organe 8 de modulation de la dimension de l'ouverture de l'évent 7, au travers de laquelle le flux d'air est évacué, ledit organe étant monté mobile sur l'extrémité aval 1b.

Un tel agencement s'avère particulièrement avantageux, en ce qu'il permet à un utilisateur de localiser facilement le dispositif de réglage 6, et ainsi de contrôler plus facilement la vélocité des flux d'air diffusés par les orifices 3a, 3b dans la zone d'utilisation.

Pour ce faire, le corps tubulaire 1 présente une ouverture aval 9, le dispositif de réglage 6 comprenant un disque interne 10 dans lequel est formé l'évent d'évacuation 7, ledit disque interne étant fixé sur le corps tubulaire 1 en venant obstruer ladite ouverture aval.

Par ailleurs, l'organe de modulation 8 est monté mobile sur le disque interne 10. L'organe de modulation 8 comprend un disque 11 qui est monté en rotation sur une face extérieure du disque interne 10, ledit disque de modulation présentant un évidement 12 destiné à être disposé au moins partiellement en regard de l'évent d'évacuation d'air 7 pour en moduler la dimension de l'ouverture, ledit évidement étant déplaçable par rotation dudit disque parmi une pluralité de positions comprises entre une position fermée de l'évent 7 et une position d'ouverture maximale dudit évent.

En particulier, le disque interne 10 - respectivement de modulation 11 - présente deux évents 7 - respectivement deux évidements 12 - espacés angulairement, chaque évidement 12 étant agencé pour coopérer avec respectivement un évent 7 pour en moduler la dimension de l'ouverture.

Sur la figure, les évents 7 - respectivement les évidements 12 - sont formés sur les disques 10, 11 respectifs en étant diamétralement opposés, et présentent des dimensions angulaires différentes. En particulier, les évents 7 et les évidements 12 présentent tous une géométrie sensiblement arquée, la dimension maximale des évents 7 pouvant être de l'ordre de 3 à 6% du diamètre de corps tubulaire 1.

En variante non représentée, les disques 10, 11 peuvent présenter un nombre plus important d'évents 7 - respectivement d'évidements 12 - et/ou au moins deux évents 7 - évidements 12 - de dimensions angulaires sensiblement identiques.

En outre, chaque évidement 12 du disque de modulation 11 présente une dimension angulaire qui est sensiblement supérieure à la dimension angulaire de l'évent 7 d'évacuation d'air avec lequel il coopère.

Le dispositif de réglage 6 présente également un disque externe 13 qui est fixé dans l'extrémité aval 1b en regard d'une face extérieure du disque de modulation 11 en interposant en rotation ledit disque de modulation entre les disques externe 13 et interne 10. En particulier, le disque de modulation 11 est monté en rotation de part et d'autre sur respectivement un disque 10, 13.

Le disque externe 13 comprend au moins un réseau 14a, 14b d'orifices de diffusion 15 de dimensions réduites qui est disposé dans l'alignement axial d'un évent 7 d'évacuation d'air, afin de permettre l'évacuation d'air par lesdits orifices de diffusion lorsque ledit évent est au moins partiellement ouvert.

Dans le mode de réalisation représenté, le disque externe 13 comprend deux réseaux 14a, 14b d'orifices de diffusion 15 qui sont disposés chacun dans l'alignement axial de respectivement un évent 7.

Les réseaux 14a, 14b d'orifices de diffusion 15 sont agencés de manière à permettre une évacuation d'air compris entre 10 et 20% du flux d'air total circulant dans le conduit diffuseur, selon la dimension de l'ouverture du(des) évent(s) 7.

Pour ce faire, les orifices 15 peuvent présenter des dimensions et/ou un agencement géométrique au sein de leur réseau 14a, 14b respectif qui est(sont) adapté(e)(s) pour permettre une évacuation d'air dans cet intervalle de valeurs.

De façon avantageuse, les orifices de diffusion 15 peuvent être agencés en réseaux 14a, 14b de manière à apporter un effet esthétique au conduit diffuseur et/ou pour permettre l'affichage d'un message ou d'un logo à caractère commercial. En particulier, chaque réseau 14a, 14b peut former un mot et/ou un motif relatif à une marque commerciale, par exemple du fabricant et/ou de la gamme de produits sous laquelle le conduit diffuseur est commercialisé.

Sur la figure, le disque externe 13 comprend une fente arquée 16 dans laquelle coulisse un curseur 17 porté par le disque de modulation 11, ledit curseur étant agencé pour permettre la mise en rotation du disque de modulation 11 par appui sur lui.

Par ailleurs, le dispositif de réglage 6 comprend une bague de serrage 18 agencée pour fixer les disques 10, 11, 13 dans l'extrémité aval 1a du conduit.

En particulier, la bague 18 est agencée pour serrer axialement les disques externe 13 et interne 10 et les immobiliser en rotation dans l'ouverture aval 9, le disque de modulation 11 étant libre dudit serrage pour permettre sa rotation. Pour ce faire, le diamètre extérieur du disque de modulation 11 est inférieur au diamètre externe des disques interne 10 et externe 13, afin de ne pas venir en prise avec la bague de serrage 18 pour conserver sa liberté de rotation.

## Revendications

1. Conduit diffuseur destiné à être connecté à une unité de conditionnement d'air pour diffuser de l'air fourni par ladite unité dans une zone d'utilisation, ledit conduit présentant une paroi périphérique (2) sur laquelle une pluralité d'orifices (3a, 3b) de diffusion d'air sont formés, une extrémité amont (1a) destinée à être alimentée en flux d'air conditionné provenant de ladite unité et une extrémité aval (1b) opposée à ladite extrémité amont dans le sens dudit flux d'air, ledit conduit diffuseur étant équipé d'un dispositif de réglage (6) présentant au moins un évent (7) d'évacuation d'air qui présente une dimension plus importante qu'une dimension maximale des orifices (3a, 3b) de diffusion d'air, ladite dimension de l'évent étant modulable pour pouvoir contrôler un flux d'évacuation d'air à l'extérieur dudit conduit, l'évent d'évacuation (7) étant formé au travers de l'extrémité aval (1b), le dispositif de réglage (6) comprenant un organe (8) de modulation de la dimension de l'ouverture de l'évent (7) au travers de laquelle ledit flux est évacué, ledit organe étant monté mobile sur l'extrémité aval (1b), ledit conduit diffuseur étant **caractérisé en ce qu'**il comprend un corps tubulaire (1) en matériau rigide métallique présentant une ouverture aval (9), le dispositif de réglage (6) comprenant un disque interne (10) dans lequel est formé l'évent d'évacuation (7), ledit disque interne étant fixé sur le corps tubulaire (1) en venant obstruer ladite ouverture aval, l'organe de modulation (8) étant monté mobile sur le disque interne (10) et comprenant un disque (11) qui est monté en rotation sur une face extérieure du disque interne (10), ledit disque de modulation présentant un évidement (12) destiné à être disposé au moins partiellement en regard de l'évent (7) d'évacuation d'air pour en moduler la dimension de l'ouverture, ledit évidement étant déplaçable par rotation dudit disque parmi une pluralité de positions comprises entre une position fermée de l'évent (7) et une position d'ouverture maximale dudit évent, le dispositif de réglage (6) comprenant un disque externe (13) qui est fixé dans l'extrémité aval (1b) en regard d'une face extérieure du disque de modulation (11) en interposant en rotation ledit disque de modulation entre les disques interne (10) et externe (13), ledit disque externe comprenant au moins un réseau (14a, 14b) d'orifices de diffusion (15) de dimensions réduites qui est disposé dans l'alignement axial dudit au moins un évent (7) d'évacuation d'air, afin de permettre l'évacuation d'air par lesdits orifices de diffusion lorsque ledit évent est au moins partiellement ouvert.

2. Conduit diffuseur selon la revendication 1, **caractérisé en ce que** le disque interne (10) - respectivement de modulation (11) - présente deux évents (7) - respectivement deux évidements (12) - espacés angulairement, chaque évidement (12) étant agencé pour coopérer avec respectivement un évent (7) pour en moduler la dimension de l'ouverture.

3. Conduit diffuseur selon la revendication 2, **caractérisé en ce que** les évents (7) - respectivement les évidements (12) - sont formés sur les disques (10, 11) respectifs en étant diamétralement opposés.

4. Conduit diffuseur selon l'une quelconque des revendications 1 à 3, **caractérisé en ce que** le disque externe (13) comprend une fente arquée (16) dans laquelle coulisse un curseur (17) porté par le disque de modulation (11), ledit curseur étant agencé pour permettre la mise en rotation du disque de modulation (11) par appui sur lui.

5. Conduit diffuseur selon l'une quelconque des revendications 1 à 4, **caractérisé en ce que** le dispositif de réglage (6) comprend une bague de serrage (18) agencée pour fixer les disques (10, 11, 13) dans l'extrémité aval (1b) dudit conduit.

6. Conduit diffuseur selon la revendication 5, **caractérisé en ce que** la bague (18) est agencée pour serrer axialement les disques externe (13) et interne (10), le disque de modulation (11) étant libre dudit serrage pour permettre sa rotation.

7. Conduit diffuseur selon la revendication 6, **caractérisé en ce que** le diamètre extérieur du disque de modulation (11) est inférieur au diamètre extérieur des disques interne (10) et externe (13).

8. Conduit diffuseur selon l'une quelconque des revendications 1 à 7, **caractérisé en ce qu'**il comprend au moins deux rangées (5a, 5b) d'orifices de diffusion (3a, 3b) qui s'étendent axialement au moins sur une partie inférieure de la paroi périphérique (2).

9. Conduit diffuseur selon l'une quelconque des revendications 1 à 8, **caractérisé en ce qu'**il comprend au moins deux réseaux (5a, 5b) d'orifices de diffusion (3a, 3b) de dimensions différentes.

10. Système de diffusion d'air comprenant une unité de conditionnement d'air et une canalisation en communication fluidique avec ladite unité pour distribuer l'air conditionné de ladite unité dans une zone d'utilisation, ladite canalisation comprenant au moins un conduit diffuseur selon l'une quelconque des revendications 1 à 9, ainsi qu'au moins un conduit de transfert auquel l'extrémité amont (1a) dudit conduit diffuseur est connectée, ledit conduit de transfert étant agencé pour mettre en communication fluidique ledit conduit diffuseur avec ladite unité.

## Patentansprüche

1. Verteilerleitung, die dazu bestimmt ist, mit einer Klimaanlageneinheit verbunden zu sein, um die Luft, die von dieser Einheit in einen Nutzungsbereich zugeführt wird, zu verteilen, wobei die Leitung eine Umfangswand (2), an der eine Vielzahl von Luftverteilungsöffnungen (3a, 3b) gebildet sind, ein stromaufwärtiges Ende (1a), das dazu bestimmt ist, von der Einheit mit einem Strom klimatisierter Luft versorgt zu werden, und ein stromabwärtiges Ende (1b) gegenüber dem stromaufwärtigen Ende in der Richtung des Luftstroms aufweist, die Verteilerleitung mit einer Einstellvorrichtung (6) ausgestattet ist, die mindestens einen Luftausströmer (7) zum Abzug von Luft aufweist, der eine größere Abmessung als eine maximale Abmessung der Luftverteilungsöffnungen (3a, 3b) aufweist, wobei die Abmessung des Luftausströmers modulierbar ist, um einen Luftabzugsstrom nach außerhalb der Leitung steuern zu können, der Abzugsluftausströmer (7) durch das stromabwärtige Ende (1b) gebildet ist, die Einstellvorrichtung (6) ein Organ (8) zum Modulieren der Größe der Öffnung des Luftausströmers (7) umfasst, durch die der Strom abgezogen wird, das Organ beweglich an dem stromabwärtigen Ende (1b) montiert ist, wobei die Verteilerleitung **dadurch gekennzeichnet ist, dass** sie einen rohrförmigen Körper (1) aus einem starren metallischen Material umfasst, der eine stromabwärtige Öffnung (9) aufweist, die Einstellvorrichtung (6) umfassend eine innere Scheibe (10) umfasst, in der der Abzugsluftausströmer (7) gebildet ist, wobei die innere Scheibe an dem rohrförmigen Körper (1) befestigt ist und die stromabwärtige Öffnung verschließt, das Modulationsorgan (8) beweglich an der inneren Scheibe (10) montiert ist und eine Scheibe (11) umfasst, die drehbar an einer Außenseite der inneren Scheibe (10) montiert ist, die Modulationsscheibe eine Aussparung (12) aufweist, die dazu bestimmt ist, zumindest teilweise gegenüber dem Luftausströmer (7) montiert zu werden, um die Abmessung der Öffnung zu modulieren, die Aussparung durch Drehen der Scheibe zwischen einer Vielzahl von Positionen verschiebbar ist, die zwischen einer geschlossenen Position des Luftausströmers (7) und einer Position der maximalen Öffnung des Luftausströmers liegen, die Einstellvorrichtung (6) umfassend eine äußere Scheibe (13), die in dem stromabwärtigen Ende (1b) gegenüber einer Außenfläche der Modulationsscheibe (11) befestigt ist, indem die Modulationsscheibe drehbar zwischen die innere (10) und die äußere (13) Scheibe eingefügt wird, die äußere Scheibe mindestens eine Anordnung (14a, 14b) von Verteilungsöffnungen (15) mit reduzierten Abmessungen umfasst, die in der axialen Ausrichtung des mindestens einen Luftausströmers (7) zum Abzug von Luft angeordnet ist, um den Abzug von Luft durch die Verteilungsöffnungen zu ermöglichen, wenn der Luftausströmer mindestens teilweise offen ist.

2. Verteilerleitung nach Anspruch 1, **dadurch gekennzeichnet, dass** die innere Scheibe (10) - bzw. Modulationsscheibe (11) - zwei winkelmäßig beabstandete Luftausströmer (7) - bzw. zwei Aussparungen (12) - aufweist, wobei jede Aussparung (12) angeordnet ist, um mit jeweils einem Luftausströmer (7) zusammenzuwirken, um die Abmessung der Öffnung zu modulieren.

3. Verteilerleitung nach Anspruch 2, **dadurch gekennzeichnet, dass** die Luftausströmer (7) - bzw. die Aussparungen (12) - an den jeweiligen Scheiben (10, 11) gebildet sind, indem sie diametral gegenüberliegend sind.

4. Verteilerleitung nach einem der Ansprüche 1 bis 3, **dadurch gekennzeichnet, dass** die äußere Scheibe (13) einen bogenförmigen Schlitz (16) umfasst, in dem ein von der Modulationsscheibe (11) getragener Schieber (17) gleitet, wobei der Schieber angeordnet ist, um das Indrehungversetzen der Modulationsscheibe (11) durch Drücken darauf zu ermöglichen.

5. Verteilerleitung nach einem der Ansprüche 1 bis 4, **dadurch gekennzeichnet, dass** die Einstellvorrichtung (6) einen Klemmring (18) umfasst, der angeordnet ist, um die Scheiben (10, 11, 13) in dem stromabwärtigen Ende (1b) der Leitung zu befestigen.

6. Verteilerleitung nach Anspruch 5, **dadurch gekennzeichnet, dass** der Ring (18) angeordnet ist, um die äußere (13) und die innere (10) Scheibe axial einzuklemmen, wobei die Modulationsscheibe (11) von der Klemmung frei ist, um ihre Drehung zu ermöglichen.

7. Verteilerleitung nach Anspruch 6, **dadurch gekennzeichnet, dass** der Außendurchmesser der Modulationsscheibe (11) kleiner ist als der Außendurchmesser der inneren (10) und der äußeren (13) Scheibe.

8. Verteilerleitung nach einem der Ansprüche 1 bis 7, **dadurch gekennzeichnet, dass** sie mindestens zwei Reihen (5a, 5b) von Verteilungsöffnungen (3a, 3b) umfasst, die sich axial mindestens über einen unteren Abschnitt der Umfangswand (2) erstrecken.

9. Verteilerleitung nach einem der Ansprüche 1 bis 8, **dadurch gekennzeichnet, dass** sie mindestens zwei Anordnungen (5a, 5b) von Verteilungsöffnungen (3a, 3b) mit unterschiedlichen Abmessungen umfasst.

10. Luftverteilungssystem, umfassend eine Klimaanlageneinheit und einen Kanal in Fluidverbindung mit der Einheit, um klimatisierte Luft von der Einheit in einen Nutzungsbereich zu verteilen, wobei der Kanal mindestens eine Verteilerleitung nach einem der Ansprüche 1 bis 9 sowie mindestens eine Übertragungsleitung umfasst, mit der das stromaufwärtige Ende (1a) der Verteilerleitung verbunden ist, wobei die Übertragungsleitung angeordnet ist, um die Verteilerleitung mit der Einheit in Fluidverbindung zu bringen.

## Claims

1. Diffuser conduit intended to be connected to an air conditioning unit for diffusing air supplied by said unit into an area of use, said conduit having a peripheral wall (2) on which a plurality of air diffusion openings (3a, 3b) are formed, an upstream end (1a) intended to be supplied with conditioned air flow coming from said unit, and a downstream end (1b) opposite said upstream end in the direction of said air flow, said diffuser conduit being equipped with an adjustment device (6) having at least one air exhaust vent (7) which has a larger dimension than a maximum dimension of the air diffusion orifices (3a, 3b), said vent dimension being adjustable in order to control an air exhaust flow outside said conduit, the exhaust vent (7) being formed through the downstream end (1b), the adjustment device (6) comprising a member (8) for modulating the dimension of the opening of the vent (7) through which said flow is exhausted, said member being mounted movably on the downstream end (1b), said diffuser conduit being **characterized in that** it comprises a tubular body (1) made of rigid metallic material having a downstream opening (9), the adjustment device (6) comprising an internal disc (10) in which the exhaust vent (7) is formed, said internal disc being fixed to the tubular body (1) so as to obstruct said downstream opening, the modulation member (8) being mounted movably on the internal disc (10) and comprising a disc (11) which is mounted rotatably on an outer face of the internal disc (10), said modulation disc having a recess (12) intended to be disposed at least partially opposite the air exhaust vent (7) in order to modulate the dimension of the opening thereof, said recess being movable by rotation of said disc among a plurality of positions between a closed position of the vent (7) and a maximum opening position of said vent, the adjustment device (6) comprising an external disc (13) which is fixed in the downstream end (1b) opposite an outer face of the modulation disc (11), while interposing said modulation disc in rotation between the internal (10) and external (13) discs, said external disc comprising at least one array (14a, 14b) of small diffusion orifices (15) which is arranged in axial alignment with said at least one air exhaust vent (7), in order to allow air to be exhausted through said diffusion orifices when said vent is at least partially open.

2. Diffuser conduit according to claim 1, **characterized in that** the internal disc (10) - respectively the modulation disc (11) - has two vents (7) - respectively two recesses (12) - spaced apart angularly, each recess (12) being arranged to cooperate with a respective vent (7) to modulate the dimension of the opening thereof.

3. Diffuser conduit according to claim 2, **characterized in that** the vents (7) - respectively the recesses (12) - are formed on the respective discs (10, 11) in diametrically opposite positions.

4. Diffuser conduit according to any of claims 1 to 3, **characterized in that** the external disc (13) comprises an arcuate slot (16) in which slides a slider (17) carried by the modulation disc (11), said slider being arranged to allow the modulation disc (11) to be rotated by pressing on it.

5. Diffuser conduit according to any of claims 1 to 4, **characterized in that** the adjustment device (6) comprises a clamping ring (18) arranged to secure the discs (10, 11, 13) in the downstream end (1b) of said conduit.

6. Diffuser conduit according to claim 5, **characterized in that** the ring (18) is arranged to axially clamp the external (13) and internal (10) discs, the modulation disc (11) being free from said clamping to allow its rotation.

7. Diffuser conduit according to claim 6, **characterized in that** the outer diameter of the modulation disc (11) is smaller than the outer diameter of the internal (10) and external (13) discs.

8. Diffuser conduit according to any of claims 1 to 7, **characterized in that** it comprises at least two rows (5a, 5b) of diffusion orifices (3a, 3b) which extend axially at least over a lower part of the peripheral wall (2).

9. Diffuser conduit according to any of claims 1 to 8, **characterized in that** it comprises at least two arrays (5a, 5b) of diffusion orifices (3a, 3b) of different dimensions.

10. Air diffusion system comprising an air conditioning unit and a pipe in fluid communication with said unit for distributing conditioned air from said unit into an area of use, said pipe comprising at least one diffuser conduit according to any of claims 1 to 9, as well as at least one transfer conduit to which the upstream end (1a) of said diffuser conduit is connected, said transfer conduit being arranged to fluidically connect said diffuser conduit to said unit.
